# EUROPÄISCHE PATENTSCHRIFT

(11) **EP 1 050 004 B1**
(45) Veröffentlichungstag und Bekanntmachung des Hinweises auf die Patenterteilung: **16.04.2003**
(21) Anmeldenummer: 98952542.3
(22) Anmeldetag: 31.08.1998
(51) Int. Cl.: G06F 19/00

(54) **SYSTEM ZUM ANBIETEN VON UNTERHALTUNGSSPIELEN UND/ODER WETTEN SOWIE ZUM BETREIBEN**
SYSTEM WHICH PERMITS THE PROPOSAL OF ENTERTAINMENT GAMES AND/OR WAGERS AND THE EXECUTION THEREOF
SYSTEME PERMETTANT DE PROPOSER DES JEUX DE DIVERTISSEMENT ET/OU DES PARIS ET DE FAIRE FONCTIONNER LES APPAREILS CORRESPONDANTS

(30) Priorität: 30.01.1998 DE 19803516
(43) Veröffentlichungstag der Anmeldung: 08.11.2000
(73) Patentinhaber: NSM AKTIENGESELLSCHAFT, 55411 Bingen (DE)
(72) Erfinder: SCHULZE, Ullrich, D-65191 Wiesbaden (DE)
(74) Vertreter: Becker, Bernd, Dipl.-Ing.
(86) Internationale Anmeldenummer: DE9802601
(87) Internationale Veröffentlichungsnummer: WO99039296

(56) Entgegenhaltungen:
- EP-A- 0 714 684
- EP-A- 0 769 751
- WO-A-97/10561
- WO-A-97/26061
- US-A- 4 339 798

## Beschreibung

Die Erfindung betrifft ein System zum Anbieten von Unterhaltunsspielen und Wetten mit Geldeinsatz unter Verwendung von Datenfernübertragung sowie zum Betreiben der Unterhaltungsspiele und Wetten, umfassend
- eine Datenverarbeitungsanlage, die die Spielerzugriffe steuert und verwaltet,
- Unterhaltungsspiel- und/oder Wetteinrichtungen, zu denen Zugriff über Datenfernübertragung vorgesehen ist und die in der Datenverarbeitungsanlage vorgesehen oder mit dieser verbunden sind,
- eine Zugriffskontrolleinrichtung zum Kontrollieren und Verwalten der Spielerguthaben und Geldeinsätze, sowie der Zugriffsberechtigung der Spieler zu den einzelnen Unterhaltungsspiel- und Wetteinrichtungen und
- zumindest eine Eingabe/Ausgabe-Station am Spielerstandort, die mittels Datenfernübertragung mit der Datenverarbeitungsanlage und/oder Unterhaltungsspiel- und oder Wetteinrichtungen sowie bidirektional mit der Zugriffskontrolleinrichtung verbunden sind.

Mit zunehmender Verbreitung der On-Line-Datenübertragung und - kommunikation findet diese auch Einsatz im Bereich der Unterhaltungsspiele. So gibt es bereits in den USA On-Line-Casinos, bei denen vom Wohnzimmer aus unter Verwendung einer Kreditkarte bzw. der Kreditkartennummer eine Wette plaziert werden kann. Ein Rechenzentrum, das sich zum Beispiel an einem für finanzielle Transaktionen besonders günstigen Ort, beispielsweise in der Karibik, befindet, sammelt alle Wetten und schreibt einen Spielergewinn dem betreffenden Spieler gut oder bewirkt automatisch eine Überweisung auf ein Konto, das sich zum Beispiel in Florida befinden kann. Der Umsatz solcher On-Line-Casinos wird derzeit auf etwa 200 Millionen Dollar geschätzt, ansteigend bis zum Jahr 2000 auf etwa 10 Milliarden Dollar.

Ein Problem beim Betrieb derartiger On-Line-Casinos besteht in der Schwierigkeit, Kontrollen durchzuführen. Sofern die Casinos im Internet betrieben werden, sind Kontroll- und Sanktionsmöglichkeiten nur noch sehr schwer durchzuführen. Gerade im Bereich der Glückspiele indessen sind diese Maßnahmen sehr wichtig, da es nicht jedermann möglich sein soll, diese Unterhaltungsmöglichkeiten zu nutzen, beispielsweise sollte eine Zugänglichkeit für Kinder verhindert werden.

Darüber hinaus müssen im Bereich internationaler Spielververnetzungen die jeweils unterschiedlichen nationalen Gesetzgebungen berücksichtigt werden. Dies erfolgt derzeit auf dem Wege, daß auf solche Länder ausgewichen wird, deren nationale Gesetze diese Art von Glücksspielen zulassen.

Weiterhin sind On-Line-Wettspiele bekannt geworden, z.B. Lotto. Die Spieler geben dabei in Geschäften am dort vorhandenen Terminal ihre Wahl ab. Die Bezahlung erfolgt mittels Kreditkarte. Nachteilig an dieser Art von Variante ist, daß ein Spielen von zu Hause aus nicht vorgesehen ist.

Die US-A 4 339 798 offenbart ein ortsfernes Spielsystem unter Verwendung einer Wett- oder Spielstätte, wie einem Spielkasino, um eine Spielerbeteiligung an einem von mehreren auswählbaren Wettspielen von einem entfernten Ort zu ermöglichen. Das Spielsystem umfaßt eine Croupier- und eine Kredit-Einrichtung sowie eine entfernt zu der Croupier- und der Kredit-Einrichtung angeordnete Spieler-Einrichtung. Die Spieler-Einrichtung umfaßt eine auswechselbare Eingabe/ Ausgabeeinheit mit einem TV-Bildschirm, der mit der Croupier-Einrichtung zur Darstellung eines ausgewählten Wettspieles, das momentan in dem Spielkasino gespielt wird, verbunden ist. Im weiteren ist der Spieler-Einrichtung ein Mikroprozessor zur Steuerung des Live-TV-Bildschirms sowie der auswechselbaren Eingabe-/Ausgabeeinheit zugeordnet, die neben dem TV-Bildschirm, eine Spielkonsole, eine ein Magnetkartenlesegerät aufweisende Zugriffskotrolleinrichtung und eine Kommunikationseinrichtung umfaßt.

Aus der Wo 97/10561 ist ein System zur interaktiven Kommunikation zwischen Spielern eines Computer-Spiels bekannt, deren Computer mittels eines Daten-Kommunikationsnetzwerkes miteinanander in Verbindung stehen. Um sich an dem Spiel zu beteiligen, muß sich der Spieler bei einem Betreiber registrieren lassen lassen, worauf er ein Passwort erhält, das zum Zugang zu zu einem stattfindenden oder zukünftigen Spiel berechtigt.

Schließlich ist aus der EP 0 769 751 A1 eine Invormationsverarbeitungseinrichtung, die mit einem Navigationssystem (GPS) zusammenwirkt bekannt. Die Invormationsverarbeitungseinrichtung umfaßt eine Einheit zur Speicherung eines eine vorbestimmte Region bezeichnenden Referenz-Kodes, eine Einheit zur Erzeugung eines Orts-Kodes, der auf Positionsdaten des GPS basiert und eine Vergleichseinheit, die den gespeicherten Referenz-Kode mit dem Orts-Kode zur Ausgabe eine Vergleichserbnisses vergleicht.

Der Erfindung liegt die Aufgabe zugrunde, eine Kontrollmöglichkeit für die Bereitstellung und Durchführung von On-Line-Spielen zur Verfügung zu stellen, wobei sich die Spieler und/oder Unterhaltungsspieleinrichtungen an völlig unterschiedlichen Orten befinden können.

Diese Aufgabe ist durch die Erfindung bei einem System mit den Merkmalen des Anspruchs 1 gelöst. Vorteilhafte Weiterbildungen des erfindungsgemäßen Systems sind Gegenstand der Unteransprüche.

Ein erfindungsgemäßes System zum Anbieten von Unterhaltunsspielen und Wetten mit Geldeinsatz unter Verwendung von Datenfernübertragung sowie zum Betreiben der Unterhaltungsspiele und Wetten, umfassend eine Datenverarbeitungsanlage, die die Spielerzugriffe steuert und verwaltet, Unterhaltungsspiel- und/oder Wetteinrichtungen, zu denen Zugriff über Datenfernübertragung vorgesehen ist und die in der Datenverarbeitungsanlage vorgesehen oder mit dieser verbunden sind, eine Zugriffskontrolleinrichtung zum Kontrollieren und Verwalten der Spielerguthaben und Geldeinsätze, sowie der Zugriffsberechtigung der Spieler zu den einzelnen Unterhaltungsspiel- und Wetteinrichtungen, zumindest eine Eingabe/Ausgabe-Station am Spielerstandort, die mittels Datenfernübertragung mit der Datenverarbeitungsanlage und/oder Unterhaltungsspiel- und oder Wetteinrichtungen sowie bidirektional mit der Zugriffskontrolleinrichtung verbunden sind. Bei Feststellen einer Zugriffsberechtigung durch die Zugriffskontrolleinrichtung ist die Übermittlung eines entsprechenden Freigabesignals für den Spielerzugriff an die zugeordneten Unterhaltungsspiel- und Wetteinrichtungen vorgesehen, wobei die Eingabe/Ausgabe-Stationen mit einer Kontrolleinheit versehen sind, die mit der Zugriffskontrolleinrichtung verbunden ist und deren Ausgabe die Übermittlung eines Freigabesignals durch die Zugriffskontrolleinrichtung bestimmt, die Ausgabe der Kontrolleinheit ein erstes Berechtigungssignal umfaßt, die Zugriffskontrolleinrichtung ein zweites Berechtigungssignal bei den Eingabe/Ausgabe-Stationen abfragt, das jeweils den einzelnen Spielern zugeordnet ist und die Zugriffskontrolleinrichtung das Freigabesignal ausgibt, wenn das erste und das zweite Berechtigungsignal beide vorliegen.

Das erfindungsgemäße System ist somit so aufgebaut, daß es die technischen Voraussetzungen mittels der Zugriffskontrolleinrichtung, die in der Datenverarbeitungsanlage integriert sein kann, liefert, daß der Zugriff zu den Unterhaltungsspielen und Wetten nur kontrolliert möglich ist. Durch Vorgaben bei der Ausgestaltung der Zugriffskontrolleinrichtung können jeweils nationale Gesetze insgesamt oder einzeln für die jeweiligen Spieler oder Spieleralter etc. in der erforderlichen Weise berücksichtigt werden.

Zweckmäßig wird beispielsweise vorgesehen, daß sich Spieler erst nach Feststellung ihrer Autorisation das Angebot von Unterhaltungsspielen und Wetten feststellen und aus diesen auswählen kann. Für die Feststellung der Zugriffsberechtigung ist eine bidirektionale Verbindung zwischen der Zugriffskontrolleinrichtung und den betreffenden Eingabe/Ausgabe-Stationen vorgesehen, so daß die Zugriffskontrolleinrichtung selbst die erforderlichen Abfragen durchführen kann. Erst wenn eine Zugriffsberechtigung festgestellt worden ist, kann dann der Spieler auf die Spiele zugreifen. Es ist als weitere Sicherheit vorgesehen, daß die Eingabe/Ausgabe-Stationen, die als PC-Stationen ausgebildet sein können, eine Kontrolleinheit aufweisen, deren Ausgabe das Freigabesignal der Zugriffskontrolleinrichtungen bestimmt. Dies ermöglicht es, die Kontrolleinheit entsprechend den jeweiligen nationalen Vorgaben auszugestalten, die dann jeweils nur an bestimmten Orten betrieben werden darf und deren Angaben zusätzlich mit den Spielerangaben zur Auswertung durch die Zugriffskontrolleinrichtung verwendet werden. Im einzelnen kann beispielsweise auch ein Spielerdatensatz in der Kontrolleinheit abgespeichert werden, der durch einen bestimmten Zugangscode ausgelöst an die Zugriffskontrolleinrichtung weiter übermittelt wird. Wesentlich ist, daß mittels der Kontrolleinheit eine örtliche Kontrolle ermöglicht ist, auch wenn der weitere Spielbetrieb über Internet, ISDN oder andere Datenübertragungsnetze und -wege, beispielsweise auch über Satellitenübertragung erfolgt. Dadurch, daß die Ausgabe der Kontrolleinheit ein erstes Berechtigungssignal umfaßt und ein zweites Berechtigungssignal bei den Eingabe/Ausgabe-Stationen abfragt, das jeweils den einzelnen Spielern zugeordnet ist, ist die Kommunikation einfach ausgestaltet. Zweckmäßig gibt dann auch die Zugriffskontrolleinrichtung das Freigabesignal aus, wenn das erste und das zweite Berechtigungssignal beide vorliegen.

Eine praktische Ausführung des erfindungsgemäßen Systems besteht darin, daß die Kontrolleinheit als Gerätebauteil ausgebildet ist. Dies kann beispielsweise eine Einschubkarte oder auch eine Baugruppe in einem Gehäuseteil sein. Bevorzugt ist die Kontrolleinheit steckbar als Zusatz-Speicherkarte für PC-Stationen ausgeführt.

Wahlweise kann auch eine Teilberechtigung erfolgen, wobei die Ausgabe eines Freigabesignals zu einem bestimmten Teil der Unterhaltungsspiel- und Wetteinrichtung vorgesehen ist, wenn das erste und/oder zweite Berechtigungssignal eine entsprechende Teilberechtigung enthalten.

Diese Systemausgestaltung ermöglicht es, beispielsweise ein System mit Betreiber vorzusehen, der verschiedene Spiele anbietet. Die Spieler können einen solchen Betreiber über die Datenverarbeitungsanlage ansprechen und sich dort diverse Spiele auswählen, beispielsweise Pferdewetten und/oder Börsenwetten, wenn etwa auf den DAX gewettet wird, es kann auf ein virtuelles Spielkasino von zu Hause aus zugegriffen werden, es können Lottowetten durchgeführt werden, etc. Durch die Berechtigungskontrolle ist ein solches Betreibergesellschaftssystem erst möglich, da diese stets sicherstellen müssen, daß die Spieler zu dem berechtigten Personenkreis gehören. Andernfalls machen sich die Betreiber strafbar.

Von einer Zentrale aus wird eine Zugriffsberechtigungskontrolle durchgeführt, wobei vom Spieler die Ausgabe eines Freigabesignals ausgelöst wird, das durch die von ihm betätigte Eingabe/Ausgabestation geliefert wird. Auf diese Weise kann trotz fester Betreibervorgaben den nationalen Bestimmungen gesondert Rechnung getragen werden, was insbesondere bei internationalen Spielangeboten eine äußerst wichtige Rolle spielt.

Die Erfindung wird im folgenden weiter anhand eines Ausführungsbeispiels in der Zeichnung beschrieben, wobei diese Erläuterung lediglich zu Beispielszwecken dient und die Erfindung nicht einschränken soll. In der einzigen Fig. der Zeichnung ist ein Ausführungsbeispiel eines erfindungsgemäßen Systems zum Anbieten von Unterhaltungsspielen und/oder Wetten sowie zum Betreiben der Unterhaltungsspiele und/oder Wetten veranschaulicht.

Eine Datenverarbeitungsanlage 10 ist für die Steuerung und Verwaltung der Spielerzugriffe vorgesehen. Die Datenverarbeitungsanlage 10 umfaßt eine Zugriffskontrolleinrichtung 12, die über eine Leitung 14 bidirektional angeschlossen ist. Mit der Datenverarbeitungsanlage 10 stehen Unterhaltungsspiel- und/oder Wetteinrichtungen 20¹, 20²,...., 20ⁿ in Verbindung. Diese Verbindung kann über feste Leitungen vorgesehen sein, ebenso kann aber auch eine Übertragung über Satellit und teilweise über Leitungen etc. vorhanden sein. Weiter sind mit der Datenverarbeitungsanlage 10 Eingabe/Ausgabestationen 30¹, 30², ..., 30ⁿ verbunden, ebenfalls entweder über Leitungen 32 oder auf dem Wege einer Satellitenverbindung etc.. Die Eingabe/Ausgabe-Stationen 30¹, 30², ..., 30ⁿ sind jeweils mit einer Kontrolleinheit 34¹, 34², ..., 34ⁿ versehen. Diese ist ein separates Gerätebauteil, das in die Stationen 30 eingebaut wird.

Will ein Spieler von einer solchen Station 30 aus ein Unterhaltungs- oder Wettspiel spielen, das über die die Datenverarbeitungsanlage betreibende Betreibergesellschaft angeboten wird, so wählt der Spieler on-line über den Vermittlungsweg 32 eine Verbindung mit der Datenverarbeitungsanlage, wobei dann die Zugriffskontrolleinrichtung 12 aktiviert wird. Die Zugriffskontrolleinrichtung 12 sorgt für die vorgeschriebene Berechtigungsabfrage, für die beispielsweise der Spieler einen bestimmten Code eingeben muß. Außerdem fragt die Zugriffskontrolleinrichtung 12 die Kontrolleinheit 34 ab und erst, wenn diese ein weiteres Berechtigungssignal abgibt, entscheidet die Zugriffskontrolleinrichtung, daß der Spieler authorisiert ist, zu allen oder bestimmten der von der Betreibergesellschaft angebotenen Spielen Zugriff hat. Je nach der Anzahl mit der Datenverarbeitungsanlage 10 in Verbindung stehenden Unterhaltungsspiel- und/oder Wetteinrichtungen kann die Datenverarbeitungsanlage 10 diese Einrichtungen 20 direkt informieren oder diesen Einrichtungen 20 fragen wiederum bei Zugriff eines Spieler über die Datenverarbeitungsanlage 10 die Zugriffskontrolleinrichtung 12 ab, ob eine entsprechende Zugriffsberechtigung vorliegt. D.h. die Spieler wiederum können direkt mit den Unterhaltungsspiel- und/oder Wetteinrichtungen 20 kommunizieren, übermitteln aber diesen nicht direkt die Zugriffsberechtigungsinformationen, sondern legen diese vielmehr zentral bei der Datenverarbeitungsanlage 10 vor. Zur Andeutung dieser Kommunikationswege ist eine Leitung 42 in der Fig. eingezeichnet. Diese braucht jedoch keinesfalls in dieser Form vorzuliegen, sondern die Eingabe/Ausgabestationen 30 können völlig unabhängig voneinander und auf unterschiedlichsten Wegen, beispielsweise über Satellit, Internet, etc. mit den Unterhaltungsspielund/oder Wetteinrichtungen 20 Verbindung aufnehmen.

## Patentansprüche

1. System zum Anbieten von Unterhaltunsspielen und Wetten mit Geldeinsatz unter Verwendung von Datenfernübertragung sowie zum Betreiben der Unterhaltungsspiele und Wetten, umfassend
- eine Datenverarbeitungsanlage (10), die die Spielerzugriffe steuert und verwaltet,
- Unterhaltungsspiel- und/oder Wetteinrichtungen (20), zu denen Zugriff über Datenfernübertragung vorgesehen ist und die in der Datenverarbeitungsanlage (10) vorgesehen oder mit dieser verbunden sind,
- eine Zugriffskontrolleinrichtung (12) zum Kontrollieren und Verwalten der Spielerguthaben und Geldeinsätze, sowie der Zugriffsberechtigung der Spieler zu den einzelnen Unterhaltungsspiel- und Wetteinrichtungen (20),
- zumindest eine Eingabe/Ausgabe-Station (30) am Spielerstandort, die mittels Datenfernübertragung mit der Datenverarbeitungsanlage und/oder Unterhaltungsspiel- und oder Wetteinrichtungen sowie bidirektional mit der Zugriffskontrolleinrichtung (12) verbunden sind,
**dadurch gekennzeichnet, daß**
- bei Feststellen einer Zugriffsberechtigung durch die Zugriffskontrolieinrichtung (12) die Übermittlung eines entsprechenden Freigabesignals für den Spielerzugriff an die zugeordneten Unterhaltungsspiel- und Wetteinrichtungen (20) vorgesehen ist,
- die Eingabe/Ausgabe-Stationen (30) mit einer Kontrolleinheit (34) versehen sind, die mit der Zugriffskontrolleinrichtung verbunden ist und deren Ausgabe die Übermittlung eines Freigabesignals durch die Zugriffskontrolleinrichtung (12) bestimmt,
- die Ausgabe der Kontrolleinheit ein erstes Berechtigungssignal umfaßt,
- die Zugriffskontrolleinrichtung ein zweites Berechtigungssignal bei den Eingabe/Ausgabe-Stationen abfragt, das jeweils den einzelnen Spielern zugeordnet ist und
- die Zugriffskontrolleinrichtung das Freigabesignal ausgibt, wenn das erste und das zweite Berechtigungsignal beide vorliegen.

2. System nach Anspruch 1, **dadurch gekennzeichnet, daß** die Kontrolleinheit als Gerätebauteil ausgebildet ist.

3. System nach Anspruch 1, **dadurch gekennzeichnet, daß** die Ausgabe eines Freigabesignals zu einem bestimmten Teil der Unterhaltungsspiel- und Wetteinrichtungen vorgesehen ist, wenn das erste und/oder zweite Berechtigungssignal eine entsprechende Teilberechtigung enthalten.

4. System nach Anspruch 1, **dadurch gekennzeichnet, daß** die Zugriffskontrolleinrichtung (12) in der Datenverarbeitungsanlage (10) integriert ist.

5. System nach einem der Ansprüche 1 bis 4, **dadurch gekennzeichnet, daß** die Eingabe/Ausgabe-Stationen (30) als PC-Stationen ausgebildet sind.

6. System nach einem der Ansprüche 1 bis 5, **dadurch gekennzeichnet, daß** die Kontrolleinheit (34) steckbar als Zusatz-Speicherkarte für die PC-Stationen ausgeführt ist.

## Claims

1. System for offering entertainment games and bets with a monetary stake using remote data transmission, as well as for operating the entertainment games and bets, said system including
- a data processing system (10), which controls and manages the access of players,
- entertainment gaming and/or betting means (20), access thereto being provided via remote data transmission, and which means are provided in the data processing system (10) or are connected thereto,
- an access monitoring means (12) for monitoring and managing the player credits and monetary stakes, as well as for monitoring and managing the authorisation of access to the individual entertainment gaming and betting means (20) for the players, and
- at least one input/output station (30) at the player location, which station is connected by means of remote data transmission to the data processing system and/or entertainment gaming and/or betting means, as well as being connected bidirectionally to the access monitoring means (12),
**characterised in that**
- when an authorisation of access is ascertained by the access monitoring means (12), a corresponding enable signal for player access is transmitted to the associated entertainment gaming and betting means (20),
- the input/output stations (30) are provided with a monitoring unit (34), which is connected to the access monitoring means, and the output of said unit determines the transmission of an enable signal by the access monitoring means (12),
- the output of the monitoring unit includes a first authorisation signal,
- the access monitoring means reads-out a second authorisation signal for the input/output stations, which respective signal is associated with each of the individual players, and
- the access monitoring means issues the enable signal when both the first authorisation signal and the second authorisation signal are present.

2. System according to claim 1, **characterised in that** the monitoring unit is in the form of an apparatus component part.

3. System according to claim 1, **characterised in that** the issuance of an enable signal to a predetermined part of the entertainment gaming and betting means is provided when the first authorisation signal and/or the second authorisation signal include/includes a corresponding partial authorisation.

4. System according to claim 1, **characterised in that** the access monitoring means (12) is incorporated in the data processing system (10).

5. System according to one of claims 1 to 4, **characterised in that** the input/output stations (30) are in the form of PC stations.

6. System according to one of claims 1 to 5, **characterised in that** the monitoring unit (34) is configured to be insertable as an additional memory card for the PC stations.

## Revendications

1. Système permettant de proposer des jeux de divertissement ou des paris avec la mise en oeuvre d'argent et l'utilisation d'un transfert à distance de données ainsi que pour l'exploitation des jeux de divertissement et des paris, comprenant :
- un dispositif de traitement de données (10), qui commande et gère les saisies des joueurs,
- des dispositifs de jeux de divertissement et/ou de pari (20) auxquels est attribuée la saisie par transfert à distance de données et qui sont délivrées dans les dispositifs de traitement de données (10) ou sont reliés à ceux-ci,
- un dispositif de contrôle des saisies (12) pour le contrôle et la gestion des avoirs des joueurs et leurs placements d'argent ainsi que la validation des saisies des joueurs au dispositif de jeu de divertissement et de pari (20),
- au moins un poste de réception et d'émission (30) à l'emplacement du joueur qui est relié par transfert à distance de données au dispositif de traitement de données et/ou au dispositif de jeux de divertissement et/ou de pari ainsi que de façon bidirectionnelle au dispositif de contrôle des saisies (12),
**caractérisé en ce que**
- lors de la constatation d'une autorisation de saisie par le dispositif de contrôle de saisies (12), il est prévu la transmission d'un signal correspondant de données libres pour la saisie du joueur vers les dispositifs associés de jeux de divertissement et pari (20),
- les postes de réception et d'émission (30) comprennent une unité de contrôle (34) qui est reliée au dispositif de contrôle des saisies et dont la sortie détermine l'émission d'un signal de donnée libre par le dispositif de contrôle des saisies (12),
- la sortie de l'unité de contrôle délivre un premier signal d'autorisation,
- le dispositif de contrôle des saisies interroge par un second signal les postes de réception et d'émission qui sont chacun affectés aux joueurs individuels et
- le dispositif de contrôle de saisie délivre le signal de donnée libre, lorsque le premier et le second signal d'autorisation sont tous les deux présents.

2. Système selon la revendication 1, **caractérisé en ce que** l'unité de contrôle est réalisée sous la forme d'une pièce de construction d'un appareil.

3. Système selon la revendication 1, **caractérisé en ce qu'**il et prévu l'émission d'un second signal de donnée libre vers une partie déterminée des dispositifs de jeux de divertissement et de pari, lorsque le premier et/ou le second signal d'autorisation comportent une autorisation partielle correspondante.

4. Système selon la revendication 1, **caractérisé en ce que** le dispositif de contrôle de saisie (12) est intégré dans le dispositif de traitement des données (10).

5. Système selon l'une des revendications 1 à 4, **caractérisé en ce que** les postes de réception et d'émission sont constitués par des postes de PC.

6. Système selon l'une des revendications 1 à 4, **caractérisé en ce que** l'unité de contrôle (34) est réalisée sous forme de carte de mémoire additionnelle enfichable pour les postes de PC.
